# FASCICULE DE BREVET EUROPEEN

(11) **EP 0 589 736 B1**
(45) Date de publication et mention de la délivrance du brevet: **03.04.1996**
(21) Numéro de dépôt: 93402092.6
(22) Date de dépôt: 25.08.1993
(51) Int. Cl.: F01D 11/00, F01D 25/26

(54) **Turbomachine munie d'un dispositif empêchant une circulation longitudinale de gaz autour des étages d'aubes de redressement**
Turbomaschine mit einer Vorrichtung zur Vermeidung von axialen Gasströmen um Statorstufen
Turbomachine with a device for stopping axial gas flows at the periphery of stator stages

(30) Priorité: 26.08.1992 FR 9210278
(43) Date de publication de la demande: 30.03.1994
(73) Titulaire: SOCIETE NATIONALE D'ETUDE ET DE CONSTRUCTION DE MOTEURS D'AVIATION, "S.N.E.C.M.A.", F-75015 Paris (FR); GENERAL ELECTRIC COMPANY, Cincinnati, Ohio 45215 (US)
(72) Inventeur: Charbonnel, Jean-Louis, F-77310 Boissise le Roi (FR); Debeneix, Pierre, F-77930 St Sauveur/Ecole (FR); Glynn, Christopher Charles, Hamilton, Ohio 45013 (US); Marey, Daniel, Jean, F-91450 Soisy s/Seine (FR); Mourlan, Jean-Pierre, André Joseph, F-77350 Boissettes (FR); Naudet, Jacky, Serge, F-91070 Bondoufle (FR); Receveur, Gérard, F-77176 Nandy (FR); Walker, Roger Clayton, Middletown, Ohio 45044 (US); Rigaud, Yann Joel Marie, F-74400 Pomponne (FR)
(74) Mandataire: Berrou, Paul

(56) Documents cités:
- FR-A- 896 166
- FR-A- 2 482 661
- FR-A- 2 596 115
- GB-A- 961 588
- US-A- 3 376 017

## Description

L'invention se rapporte à une turbomachine équipée d'un dispositif empêchant la circulation longitudinale ou axiale de gaz autour des étages d'aubes de redressement de l'écoulement dans la machine.

Le stator de nombreuses turbomachines est constitué d'une double enveloppe : un carter extérieur qui entoure une virole formée d'éléments assemblés entre eux et auxquels les aubes des étages redresseurs sont fixées. Les éléments de virole sont vissés au carter et munis de nervures circulaires d'extension radiale qui maintiennent l'écartement entre la virole et le carter auquel elles touchent par leur arête d'extrémité. Comme toutefois ces nervures sont responsables d'une importante déperdition de chaleur vers l'extérieur à cause de leur bonne conductivité thermique, elles sont ajourées de manière à ne toucher au carter que par des portions de circonférence. L'inconvénient de cette disposition, par laquelle le volume entre la virole et le carter extérieur devient d'un seul tenant, est qu'il devient impossible de régler finement les jeux entre les aubes mobiles et chaque élément de virole en insufflant du gaz de chauffage ou de refroidissement à des températures ou des débits différents dans divers compartiments du volume entre carter et virole, afin de modifier séparément la dilatation thermique de chaque élément de cette dernière : on est réduit à un réglage d'ensemble qui n'offre pas de loin la même précision pour réduire les jeux à un minimum, de sorte que le rendement de la machine est affecté.

Le rétablissement de l'étanchéité à chaque nervure est donc souhaité. L'invention représente une solution possible et particulièrement simple pour cela. Elle concerne une turbomachine comprenant un carter entourant des éléments de virole auxquels des aubes d'étages redresseurs sont fixées, les éléments de virole étant reliés au carter par des boulons, les éléments de virole étant munis de nervures qui les séparent du carter et s'étendent jusqu'au carter, les nervures étant munies de jours de manière à ne toucher au carter que par des portions de circonférence, et comprenant des pièces annulaires d'étanchéité caractérisée en ce que lesdites pièces annulaires d'étanchéité sont composées d'une semelle circulaire et d'un jambage s'étendant sensiblement radialement vers l'intérieur à partir de la semelle jusqu'à une surface d'appui s'étendant dans un plan radial d'une nervure associée, le jambage couvrant les jours de la nervure et frottant sur la surface d'appui, le carter étant muni pour chaque pièce d'étanchéité d'un redan délimité par une surface de compression radiale de la semelle et une surface de compression longitudinale de la semelle contre la nervure associée, et les boulons s'étendent avec une inclinaison longitudinale apte à provoquer à la fois les deux compressions. L'art antérieur décrit d'autres agencements envisageables, par exemple dans les brevets français 2 468 738, 2 482 661 et 2 575 221 et dans le brevet américain 4 314 793, mais qui sont différents et souvent sensiblement plus compliqués.

On va maintenant décrire l'invention plus en détail à l'aide des figures suivantes annexées à titre illustratif et non limitatif :
- la figure 1 représente un compresseur équipé de l'invention,
- la figure 2 représente un agrandissement de la figure 1 qui montre plus particulièrement l'agencement conforme à l'invention,
- et la figure 3 est une vue axiale des éléments composant la figure 2.

Le carter extérieur est une enveloppe légèrement conique désignée par 1 sur la figure 1 et qui peut être formée de parties assemblées entre elles. Le carter 1 entoure des éléments de virole 2, qui sont également sensiblement coniques, mis bout à bout et assemblés par des joints à emboîtement 3 pour former une seule virole continue et à peu près parallèle au carter 1. Chaque élément de virole 2 porte un étage d'aubes fixes 4 de stator ou de redressement. Un étage d'aubes mobiles 5 de rotor s'étend entre chaque paire d'étages d'aubes fixes 4.

Chaque élément de virole 2 est muni d'une nervure 6 qui s'étend à partir de lui vers l'extérieur en direction radiale pour toucher au carter 1 par son arête extérieure 7. A chaque nervure 6 est accolée une pièce d'étanchéité 8 caractéristique de l'invention et qui sera décrite plus loin. Chaque nervure 6 est enfin munie d'une semelle 9 externe circulaire et completée de place en place par un bloc 10 qui fait alors face à un autre bloc 11 correspondant à un renflement du carter 1 vers l'extérieur. Les blocs 10 et 11 sont traversés par des perçages qui viennent en prolongement et qu'un boulon 12 occupe. Les ensembles constitués par les éléments de virole 2, les nervures 6 et les semelles 9 sont alors solidement fixés au carter 1.

Les nervures 6 divisent le volume entre le carter 1 et la virole 2 en compartiments dans chacun desquels débouche un dispositif d'alimentation en gaz de réglage des jeux entre la portion de virole 2 et les étages d'aubes mobiles 5 associés à ces portions. Ces dispositifs ne font pas partie de l'invention. On se borne à représenter et à désigner par la référence 13 les orifices à travers le carter 1 qui débouchent chacun dans un compartiment respectif. Mais chaque nervure 6 est ajourée sur une grande partie de sa longueur, et l'arête 7 est formée de fragments interrompus. Les jours 14 (mieux visibles sur la figure 3) s'étendent sur l'essentiel de la hauteur des nervures 6 et jusqu'au carter 1 dans le sens radial de sorte que les nervures 6 ne touchent au carter 1 que par des portions assez hautes et étroites qui limitent beaucoup la chaleur transmise. Comme on le voit sur la figure 2, les nervures 6 sont munies près des éléments de virole 2 d'une surface d'appui 15 située dans un plan radial et orientée vers la pièce d'étancheité 8, et les semelles 9 comprennent une autre surface d'appui 16 appartenant au même plan. Le carter 1 est conçu avec une surface circulaire 17 sur laquelle s'appuient, dans le sens radial, la semelle 9 et une autre semelle 18 qui compose la pièce d'étanchéité 8 avec un jambage 19, et d'une surface de compression 20 qui s'étend dans un plan transversal et sert à comprimer la semelle 18 contre la surface d'appui 16 ; les deux surfaces 17 et 20 forment un redan dans le carter 1.

Les pièces d'étanchéité 8 sont des anneaux sans interruptions sur la circonférence. Les jambages 19 sont composés d'une partie supérieure 21 qui s'étend à partir de la semelle 18 radialement, mais avec une inclinaison longitudinale vers la nervure 6 associée, et d'une portion d'extrémité 22 purement radiale qui termine la partie supérieure 21 et comporte une surface d'appui 23 qui est destinée à être pressée contre la surface d'appui 15 de la nervure 6. La portion d'extrémité 22 dépasse au moins partiellement de la semelle 18 dans le sens longitudinal quand la pièce d'étanchéité 8 est démontée, ce qu'on a figuré par les tirets. Quand le montage est entrepris, le serrage des boulons 12 provoque à la fois un déplacement longitudinal de la pièce d'étanchéité 8 vers la nervure 6, qui se traduit par un fléchissement élastique du jambage 19 quand les surfaces 15 et 23 viennent à se toucher et à frotter l'une contre l'autre, et un déplacement radial grace à la contraction exercée sur la semelle 18 par la surface 17. On en arrive à une situation où la pièce d'étanchéité 8 est fermement appuyée contre les surfaces 15 et 16 de la nervure 6 et contre les surfaces 17 et 20 du carter 1. Les surfaces 15, 17 et 20, de même que les surfaces de la pièce d'étanchéité 8 qui s'appuient sur elles, sont de faible rugosité pour interdire tout passage significatif de gaz entre les compartiments : elles peuvent par exemple être tournées.

L'axe X des boulons 12 a une inclinaison, comptée de la direction radiale dans un plan longitudinal, qui peut être de 40 ou 50° environ selon qu'on cherche à favoriser la compression axiale ou radiale, ce qui est une question particulière à chaque réalisation. Il est d'ailleurs possible de choisir une autre inclinaison.

Le montage des pièces d'étanchéité 8 ne soulève pas de difficultés particulières car elles peuvent être introduites par l'embouchure élargie du carter 1 conique. Les éléments de virole 2 sont ensuite montés et boulonnés.

## Revendications

1. Turbomachine comprenant un carter (1) entourant des éléments de virole (2) auxquels des aubes (4) d'étages redresseurs sont fixées, les éléments de virole étant reliés au carter par des boulons (12), les élements de virole étant munis de nervures (6) qui les séparent du carter et s'étendent jusqu'au carter, les nervures étant munies de jours (14) de manière à ne toucher au carter que par des portions de circonférence, et comprenant des pièces annulaires d'étanchéité (8) caractérisée en ce que lesdites pièces annulaires d'étanchéité sont composées d'une semelle circulaire (18) et d'un jambage (19) s'étendant sensiblement radialement vers l'intérieur à partir de la semelle jusqu'à une surface d'appui (15) s'étendant dans un plan radial d'une nervure associée, le jambage couvrant les jours de la nervure et frottant sur la surface d'appui (15), le carter étant muni pour chaque pièce d'étanchéité d'un redan délimité par une surface de compression radiale (17) de la semelle (18) et une surface de compression longitudinale (20) de la semelle contre la nervure associée, et les boulons (12) s'étendent avec une inclinaison longitudinale apte à provoquer à la fois les deux compressions.

2. Turbomachine suivant la revendication 1, caractérisée en ce que l'inclinaison des vis est de 40° à 50° par rapport à la direction radiale.

3. Turbomachine suivant l'une quelconque des revendications 1 ou 2, caractérisée en ce que le jambage présente une surface (23), s'étendant dans un plan radial, qui est destinée à être pressée sur la surface d'appui, ladite surface du jambage dépassant de la semelle suivant la direction longitudinale quand la pièce d'étanchéité (8) est démontée.

## Claims

1. A turbomachine comprising a casing (1) extending around elements of a shroud (2) to which vanes (4) of straightening stages are secured, the shroud elements being connected to the casing by bolts (12), the shroud elements having ribs (6) separating them from the casing and extending thereto, the ribs being so formed with recesses (14) as to contact the casing only by way of portions of their periphery and comprising annular sealing members (8), characterised in that the annular sealing members (8) consist of a circular shoe (18) and a leg (19) extending substantially radially inwards from the shoe to a bearing surface (15) which extends in a radial plane of an associated rib, the leg covering the recesses in the rib and rubbing on the bearing surface (15), the casing having for each sealing member a step defined by a surface (17) for radial compression of the shoe (18) and by a surface (20) for longitudinal compression of the shoe against the associated rib, and the bolts (12) extend with a longitudinal inclination adapted to produce both of the two compressions.

2. A turbomachine according to claim 1, characterised in that the inclination of the screws is from 40° to 50° relatively to the radial direction.

3. A turbomachine according to claim 1 or 2, characterised in that the leg has a surface (23) which extends in a radial plane and is adapted to be pressed on the bearing surface, the leg surface (23) extending beyond the shoe in the longitudinal direction when the sealing member (8) is demounted.

## Patentansprüche

1. Turbomaschine mit einem Gehäuse (1), das Kranzelemente (2) umgibt, an denen die Schaufeln (4) der Statorstufen befestigt sind, wobei die Kranzelemente mit dem Gehäuse durch Bolzen (12) verbunden und mit Ansätzen (6) versehen sind, die sie von dem Gehäuse trennen und sich bis zu dem Gehäuse erstrecken, wobei die Ansätze mit Ausnehmungen (14) versehen sind, so daß sie das Gehäuse nur mit Umfangsabschnitten berühren, und ringförmige Dichtteile (8) aufweisen,
dadurch **gekennzeichnet**,
daß die ringförmigen Dichtteile aus einer kreisringförmigen Sohle (18) und einer Strebe (19) bestehen, die sich im wesentlichen radial nach innen ausgehend von der Sohle bis zu einer Anschlagfläche (15) erstreckt, die sich in einer Radialebene eines zugeordneten Ansatzes erstreckt, wobei die Strebe die Ausnehmungen des Ansatzes überdeckt und auf der Anschlagfläche (15) schleift, das Gehäuse für jedes Dichtteil mit einer Stufe versehen ist, die durch eine radiale Kompressionsfläche (17) der Sohle (18) und eine longitudinale Kompressionsfläche (20) der Sohle gegen den zugeordneten Ansatz abgegrenzt ist, und sich die Bolzen (12) mit einer Längsneigung erstrecken, die gleichzeitig die beiden Kompressionen hervorruft.

2. Turbomaschine nach Anspruch 1,
dadurch **gekennzeichnet,**
daß die Neigung der Bolzen zwischen 40° und 50° bezüglich der Radialrichtung beträgt.

3. Turbomaschine nach einem der Ansprüche 1 oder 2,
dadurch **gekennzeichnet**,
daß die Strebe eine Fläche (23) aufweist, die sich in einer Radialebene erstreckt und dazu bestimmt ist, gegen die Anschlagfläche gedrückt zu werden, wobei die Fläche der Strebe in der Längsrichtung über die Sohle hinausgeht, wenn das Dichtteil (8) abgebaut ist.
